# EUROPÄISCHE PATENTSCHRIFT

(11) **EP 1 642 861 B1**
(45) Veröffentlichungstag und Bekanntmachung des Hinweises auf die Patenterteilung: **16.04.2008**
(21) Anmeldenummer: 05011896.7
(22) Anmeldetag: 02.06.2005
(51) Int. Cl.: B67D 1/04

(54) **Behälter mit CO2-Druckgasquelle**
Container with pressurized CO2-gas source
Récipient avec une source de CO2 sous pression

(30) Priorität: 29.09.2004 DE 102004047252
(43) Veröffentlichungstag der Anmeldung: 05.04.2006
(73) Patentinhaber: Oberhofer, Timm, 69259 Wilhelmsfeld (DE); Oberhofer, Kurt, 69259 Wilhelmsfeld (DE)
(72) Erfinder: Bläss, Jürgen, 69493 Hirschberg/Leutershausen (DE); Oberhofer, Kurt, 69259 Wilhelmsfeld (DE); Oberhofer, Timm, 69259 Wilhelmsfeld (DE)
(74) Vertreter: Meyer-Roedern, Giso

(56) Entgegenhaltungen:
- BE-A3- 1 004 018
- BE-A3- 1 004 020
- DE-U1- 20 206 874
- US-A- 3 243 085
- US-A- 3 434 632
- US-A- 4 632 276
- US-A- 5 110 012

## Beschreibung

Die Erfindung betrifft einen Behälter, der mit Flüssigkeit befüllt und druckdicht verschlossen und aus dem Flüssigkeit entnommen werden kann, gemäss dem Oberbegriff des Anspruchs 1. Beispiele für solche Behälter sind Fässer, Kleinfässer (Partyfässer) oder Dosen, in denen CO₂-haltige Flüssigkeiten, insbesondere Getränke, unter Druck abgefüllt sind. Speziell geht es um Partyfässer für Bier.

Es gibt mit CO₂-Hochdruckpatronen arbeitende Zapfarmaturen, mit denen solche Behälter angezapft werden, um mit CO₂-Druck Flüssigkeit daraus zu entnehmen. Das entspricht der in der Gastronomie üblichen Zapftechnik mit CO₂ aus CO₂-Hochdruckflaschen, bei der eine sehr gute Bekömmlichkeit und Haltbarkeit des Biers erreicht wird.

Es gibt jedoch Verbraucherkreise, in denen Zapfarmaturen mit CO₂-Hochdruckpatronen nicht ankommen. Für nur gelegentliche Käufer von Partyfässern Bier lohnt sich die Anschaffung einer aufwendigen Zapfarmatur nicht. Es gibt auch Menschen, denen der Umgang mit CO₂-Hochdruckpatronen nicht geheuer ist. Andere scheuen den Nachschubbedarf an Patronen.

Es wurden daher Partyfässer für Bier entwickelt, die im Bodenbereich des Fasses einen integrierten Auslaufhahn haben, über den die Entnahme des Biers allein durch den Innendruck und die Schwerkraft erfolgt. Üblicherweise wird das Partyfaß oberhalb des Flüssigkeitspegels darin belüftet, um einen Druckausgleich herbeizuführen. Das kann durch Anstechen mit einem Dosenöffner geschehen. Es gibt aber auch Partyfässer für Bier mit einem integrierten Auslaufhahn und einem handbetätigten Belüftungsventil im Faßoberboden, das Teil eines Spundlochverschlusses ist (vgl. WO 99/23 008 A1).

Nachteilig bei diesen Partyfässern ist, daß durch den Zutritt von Luft in den Kopfraum des Fasses die Bekömmlichkeit und Haltbarkeit des Biers beeinträchtigt wird. Der Inhalt eines angebrochenen Partyfasses dieser Art muß zügig verbraucht werden, damit das Bier nicht absteht und schal wird.

Es gibt verschiedene Ansätze, die Haltbarkeit des Biers in einem angebrochenen Partyfaß zu verbessern. So ist es aus der WO 99/47 451 A1 bekannt, eine Aerosoldose, die an Aktivkohle gebundenes CO₂ unter Niederdruck enthält, in das Partyfaß zu integrieren und in dem Kopfraum des Fasses einen CO₂-Druck aufzubauen, der den Partialdruck des in dem Bier gelösten CO₂ egalisiert oder übersteigt. Nachteilig ist das große Volumen der Dose.

Aus der DE 199 52 379 A1 ist ein CO₂-Spender für Partyfässer in Form eines separaten Handgeräts bekannt, mit dem das Partyfaß oberhalb des Flüssigkeitspegels darin angestochen wird, um CO₂ in den Kopfraum des Fasses auszugeben. Der Spender weist eine CO₂-Hochdruckpatrone und ein Druckregelventil auf. Er ist für den Mehrfachgebrauch gedacht und läßt sich von Partyfaß zu Partyfaß umsetzen. Wenn auch der CO₂-Verbrauch geringer sein mag, als bei einer mit CO₂ arbeitenden Zapfarmatur, begegnet ein solcher CO₂-Spender in Verbraucherkreisen letztlich ähnlichen Bedenken.

Aus der Praxis ist es auch bekannt, in den Kopfraum eines Partyfasses für Bier einen Druckbeutel einzulassen, der expandiert, wenn der Druck in dem Kopfraum abfällt, und dadurch zum einen den sich bildenden Hohlraum ausfüllt und zum andern einen Preßdruck auf den Flüssigkeitspegel in dem Faß ausübt, der den Partialdruck des in dem Bier gelösten CO₂ übersteigt. Der Druckbeutel besteht aus mehrlagiger, sauerstoffdiffusionsdichter Kunststoff-Folie. Er hat mehrere Kammern, die Gas entwickelnde Chemikalien enthalten, beispielsweise Backpulver und Zitronensäure. Die Kammern werden je nach Druckabfall im Kopfraum des Partyfasses sukzessive aktiviert und durch das bei der Reaktion der Chemikalien sich entwickelnde Gas aufgeblasen.

Nachteilig bei dem bekannten Druckbeutel ist die unstetige Druckausübung auf das Bier. Der Druck steigt sprunghaft an, wenn die jeweils nächste Kammer des Druckbeutels aktiviert wird, und er fällt dann sukzessive ab. Das schlägt sich in einem unregelmäßigen Zapfverhalten nieder. Das Zapfverhalten schwankt zwischen einer Entnahme des Biers mit einem kräftigen Strahl und einem bloßen Tröpfeln.

Ein Behälter nach dem Oberbegriff des Patentanspruchs 1, der mit Flüssigkeit befüllt und druckdicht verschlossen und aus dem Flüssigkeit entnommen werden kann, ist aus der BE-A3-1 004 018 bekannt. Der Behälter hat einen Einsatz, der sich unter Abdichtung in einer Öffnung des Behälters festlegen läßt und eine CO₂-Hochdruckpatrone, ein Druckregelventil zum Ausgeben von CO₂ daraus und ein von außen zugängliches Stellglied aufweist, durch dessen Betätigung sich die CO₂-Hochdruckpatrone mit einer Anstechnadel anstechen läßt.

Als Stellglied ist bei der BE-A3-1 004 018 ein Druckknopf oder ein Schraubmittel vorgesehen. Aufgabe der Erfindung ist es, Bedienungssicherheit und -komfort eines Behälters der genannten Art zu verbessern.

Bei dem diese Aufgabe lösenden Behälter ist das Stellglied ein Drehknopf, der axial abgefangen und drehbar gelagert ist, und der Drehknopf und der Schieber stehen mit in Umfangsrichtung sich erstreckenden Rampen in Anlage.

Die Ausbildung des Stellglieds als Drehknopf entspricht der des weitverbreiteten Druckausgleichsventils nach der WO 99/23 008 A1. Der Einsatz mit der integrierten CO₂-Druckgasquelle ist dank seines geringen Bauvolumens geeignet, den Spundlochverschluß mit Druckausgleichsventil nach der WO 99/23 008 A1 zu ersetzen, ohne daß an Form und Größe des damit jeweils zu bestückenden Behälters, beispielsweise Party-Bierfasses, etwas wesentlich geändert werden müßte. Die Abläufe an einer Abfüllanlage ändern sich allenfalls geringfügig. Der Einsatz kann aus Kunststoffmaterialien hergestellt werden, die für einen Spundlochverschluß mit Druckausgleichsventil und einen Auslaufhahn seit geraumer Zeit bestens bewährt sind. Auch die Bedienung der CO₂-Druckgasquelle gestaltet sich so, daß ein mit der Betätigung eines herkömmlichen Druckausgleichsventils vertrauter Benutzer kaum einen Unterschied merkt. Der Benutzer hat keinen direkten Umgang mit einer CO₂-Hochdruckpatrone, die ihm vielleicht nicht geheuer ist. Die Patrone ist für den Einmalgebrauch in einem einzigen Behälter bestimmt und wird zusammen mit diesem entsorgt. Speziell bei Bier in einem angezapften Partyfaß wird dessen Haltbarkeit durch Auffüllen des Kopfraums mit CO₂ statt Luft um leichterhand mehrere Tage verlängert.

Handelsübliche anstechbare CO₂-Patronen in einer für die erfindungsgemäße CO₂-Druckgasquelle geeigneten Größe enthalten ca. 16 g CO₂ unter einem Druck von ca. 80 Bar. Die Minderung und die präzise Regelung des Drucks, unter dem das in den Kopfraum des Behälters ausgegebene CO₂ steht, stellt an die Konstruktion einer CO₂-Druckgasquelle in Form eines kompakten Einsatzes erhebliche Anforderungen. Der Druck liegt typischerweise zwischen 0,5 und 0,7 Bar. Er ist gleich oder geringfügig höher als der Partialdruck des in der Flüssigkeit gelösten CO₂.

Speziell bei Bier ist der CO₂-Gehalt für den Geschmack mitbestimmend. Der CO₂-Gehalt variiert von Biersorte zu Biersorte. Ist der CO₂-Druck im Kopfraum des Partyfasses zu niedrig, so entweicht CO₂ aus dem Bier. Ist der CO₂-Druck im Kopfraum zu hoch, findet eine Überkarbonatisierung des Biers statt, durch die dessen Geschmack und Bekömmlichkeit beeinträchtigt werden. Die nachstehend im einzelnen beschriebene CO₂-Druckgasquelle stellt sicher, daß weder das eine, noch das andere geschieht.

Bei einer bevorzugten Ausführungsform ist eine Anstechnadel zum Anstechen der CO₂-Hochdruckpatrone mit einem Ventilglied des Druckregelventils baulich vereinigt, das zwischen einer Dichtstellung und einer Durchlaßstellung an einem Ventilsitz des Druckregelventils axial verstellbar ist.

Bei einer bevorzugten Ausführungsform hat das Druckregelventil eine seitliche Auslaßöffnung, vor der eine ringförmige elastische Manschette mit Rückschlagfunktion liegt. Die Manschette stellt sicher, daß keine Flüssigkeit in den Einsatz gelangt. Zu dem gleichen Zweck kann auch ein elastischer O-Ring dienen.

Bei einer bevorzugten Ausführungsform kommt der Schieber beim Anstechen der CO₂-Hochdruckpatrone Stirnfläche gegen Stirnfläche mit der Anstechnadel in bündige Anlage.

Bei einer bevorzugten Ausführungsform nimmt die Anstechnadel unmittelbar vor dem Anstechen eine Dichtstellung direkt hinter dem Ventilsitz des Druckregelventils ein. Dadurch ist das Volumen des Ventilraums, der nach dem Anstechen der CO₂-Hochdruckpatrone von deren Maximaldruck beaufschlagt ist, sehr klein.

Bei einer bevorzugten Ausführungsform hat der Behälter eine dicht abgeschlossene Kammer, in der die CO₂-Hochdruckpatrone mit dem Kopf zu der Öffnung des Behälters hin Paßsitz hat. Der dichte Abschluß der Kammer ist aus Hygienegründen bevorzugt.

Bei einer bevorzugten Ausführungsform ist die Kammer mit einem bodenseitigen Deckel verschlossen, der mit der Wand der Kammer verschweißt oder verschraubt ist. Die Verbindung ist dicht. Die CO₂-Hochdruckpatrone kommt mit der Flüssigkeit, die Inhalt des Behälters ist, nicht in Berührung.

Bei einer bevorzugten Ausführungsform ist die CO₂-Hochdruckpatrone an ihrem Hals geringen Durchmessers über den Umfang gegen die Wand der Kammer abgedichtet. Dadurch sind die axialen Kräfte begrenzt, denen die Patrone beim Anstechen unterliegt.

Bei einer bevorzugten Ausführungsform nimmt der Einsatz eine obere Öffnung des Behälters ein. Das CO₂ aus der CO₂-Hochdruckpatrone wird in einem Kopfraum des Behälters oberhalb des Flüssigkeitspegels darin ausgegeben.

Bei einer bevorzugten Ausführungsform ist die Öffnung, die der Einsatz einnimmt, ein Spundloch, durch das der Behälter mit Flüssigkeit befüllt wird. Der Einsatz fungiert als Spundlochverschluß.

Das CO₂ aus der CO₂-Hochdruckpatrone kann unmittelbar in den Kopfraum des Behälters oberhalb des Flüssigkeitspegels darin ausgegeben werden. Es ist aber auch möglich, einen Druckbeutel an den Einsatz anzuschließen. Der Druckbeutel wird durch Anlegen von Vakuum an das Gehäuse des Einsatzes herangezogen und mit dem Gehäuse dicht verschweißt.

Der Druckbeutel kommt in unmittelbarer Anlage mit dem Gehäuse des Einsatzes im Innern des Behälters zu liegen. Er wird durch das ausgegebene CO₂ aufgeblasen. Gegenüber dem eingangs erwähnten Druckbeutel nach dem Stand der Technik ergibt sich dabei der Vorteil, daß der Fülldruck des Druckbeutels konstant ist, also keine Druckschwankungen und Unregelmäßigkeiten im Zapfverhalten eintreten. Der Fülldruck kann etwas höher eingestellt werden, als der Partialdruck des in der Flüssigkeit gelösten CO₂, der dadurch geschmacksneutral gänzlich unbeeinflußt bleibt.

Bei der Variante mit dem Druckbeutel kann statt CO₂ auch ein anderes Druckgas aus einer Hochdruckpatrone zum Einsatz kommen.

Bei einer bevorzugten Ausführungsform hat der Behälter unten einen Auslaufhahn. Die Entnahme der Flüssigkeit damit erfolgt durch Innendruck und Schwerkraftwirkung. Das CO₂ aus der CO₂-Hochdruckpatrone verhindert, daß im Kopfraum des Behälters ein Unterdruck entsteht. Das ist in den Varianten mit und ohne Druckbeutel möglich.

In der Variante mit dem Druckbeutel kann der Behälter statt des Auslaufhahns oben einen Zapfhahn haben, zu dem eine Steigleitung führt, die bis an den Boden des Behälters reicht. Die Flüssigkeit wird durch Druck des aus der CO₂-Hochdruckpatrone ausgegebenen CO₂ hin zu dem Zapfhahn befördert. Das Zapfen oben am Behälter ist bequemer, als unten.

Bei einer bevorzugten Ausführungsform ist außen an dem Zapfhahn ein Auslaufküken mit einem Schlauchanschluß vorgesehen. Das Auslaufküken ist dem Behälter als separates Teil beigegeben. Es wird nach Herausziehen des Zapfhahns darauf aufgeklipst.

Die Erfindung wird im folgenden anhand von in der Zeichnung dargestellten Ausführungsbeispielen näher erläutert. Es zeigen:
- Fig. 1: eine CO₂-Druckgasquelle im Längsschnitt;
- Fig. 2: die Seitenansicht eines aufgeschnittenen Behälters mit der CO₂-Druckgasquelle, an die ein Druckbeutel angeschlossen ist, als Spundlochverschluß;
- Fig. 3: die entsprechende Ansicht eines Behälters mit der CO₂-Druckgasquelle in einer separaten Öffnung des Behälterobenbodens; und
- Fig. 4: die entsprechende Ansicht eines Behälters mit der CO₂-Druckgasquelle in einer Öffnung des Behälterunterbodens.

Die in Fig. 1 gezeigte CO₂-Druckgasquelle ist als Einsatz ausgebildet, der durch das Spundloch eines Behälters hindurch in den Behälter paßt und das Spundloch dicht verschließt. Die CO₂-Druckgasquelle kann an die Stelle des Spundlochverschlusses mit Druckausgleichsventil nach der WO 99/23 008 A1 treten.

Der Behälter wird durch das üblicherweise in der Mitte seines Oberbodens befindliche Spundloch unter Druck mit CO₂-haltiger Flüssigkeit befüllt. Sodann wird das Spundloch mit dem Einsatz dicht verschlossen. Zur Entnahme der Flüssigkeit kann ein integrierter Auslaufhahn dienen, der sich auf Unterbodenhöhe des Behälters an dessen Seitenwand befindet. Die Flüssigkeit läuft durch Innendruck und Schwerkraftwirkung aus, bis im Kopfraum des Behälters oberhalb des Flüssigkeitspegels darin ein Unterdruck erreicht ist. Diesen richtig einzustellen und geregelt aufrechtzuerhalten, wird die CO₂-Druckgasquelle aktiviert. Die, CO₂-Druckgasquelle speist CO₂ unter einem Druck in den Kopfraum des Behälters ein, der dem Partialdruck des in der Flüssigkeit gelösten CO₂ entspricht oder diesen Partialdruck geringfügig übersteigt. Dadurch ist eine stetige Entleerung des Behälters gewährleistet. Es gelangt keine Luft in den Kopfraum des Behälters. Der CO₂-Gehalt der Flüssigkeit bleibt gleich.

Der Einsatz ist von länglich-schlanker Form und größtenteils radialsymmetrisch zu einer zentralen Achse aufgebaut. Er besteht überwiegend aus Kunststoff. Die zu seiner Herstellung verwendeten Kunststoffmaterialien sind für Spundlochverschlüsse und Auslaufhähne einschlägiger Behälter seit Jahren bewährt. Für die Herstellung bietet sich die Zweikomponenten-Kunststoffspritzgußtechnik an. Die harte, steife Kunststoffkomponente ist in der Zeichnung gestrichelt, und die weiche, elastische Kunststoffkomponente vollflächig schwarz dargestellt.

Der in Einbaustellung befindliche, das Spundloch des Behälters verschließende Einsatz ragt mit einem Gehäuse 10 in den Behälter hinein. Das Gehäuse 10 hat an seinem inneren Ende eine Kammer 12 für die Paßsitz-Aufnahme einer CO₂-Hochdruckpatrone 14. Der Kopf der Patrone 14, an dessen Stirnfläche sie angestochen werden kann, ist dem Spundloch zugewandt. Die Patrone 14 hat ihren kleinsten Durchmesser an einem kreiszylindrischen Hals. Sie ist hier mit einer umlaufenden Dichtung 16 gegen die Wand des Gehäuses 10 abgedichtet.

Das innere Ende der Kammer 12 ist mit einem Deckel 18 verschlossen, der mit der Wand des Gehäuses 10 verschweißt oder verschraubt ist.

Das Gehäuse 10 sitzt außen mit einem umlaufenden Kragen 20 auf dem Bördelrand des Spundlochs auf. An den Kragen 20 ist eine Dichtung 22 angeformt, mit der der Einsatz das Spundloch abdichtet.

Über den Kragen 20 steht nach außen ein in das Gehäuse 10 eingelassener Drehknopf 24 vor, bei dessen Betätigung die CO₂-Patrone angestochen wird. Der Drehknopf 24 ist mit einem umlaufenden, radial nach außen abstehenden Bund 26 in einer Umfangsnut des Gehäuses 10 axial abgefangen und drehbar gelagert.

An der äußeren Stirnseite des Drehknopfes 24 ist mit einem Filmscharnier 28 eine Grifflasche 30 angelenkt, die sich hochbiegen läßt. Die Grifflasche 30 ist mit Sollbruchstellen an den Drehknopf 24 angebunden, die beim erstmaligen Hochbiegen gut sichtbar aufbrechen. Die Sollbruchstellen fungieren als Originalitätssicherung.

Zum Anstechen der CO₂-Patrone 14 dient eine Anstechnadel 34, die mit dem Ventilglied eines Druckregelventils baulich vereinigt ist. Das Ventilglied ist mit einer elastischen Membran 36 in Achsmitte des Gehäuses 10 aufgehängt. Die Spitze der Anstechnadel 34 ist von der Stirnfläche der CO₂-Patrone 14 nur wenig beabstandet.

Bei einer axialen Stellbewegung der Anstechnadel 34 auf die CO₂-Patrone 14 hin hebt das Ventilglied von einem Ventilsitz 38 des Druckregelventils ab. Der Ventilsitz 38 ist aus dem elastischen Dichtmaterial an das Gehäuse 10 angeformt.

Die Anstechnadel 34 wird von einem Schieber 40 beaufschlagt, der zwischen dem Drehknopf 24 und der Anstechnadel 34 liegt. Der Schieber 40 ist längsverschieblich in dem Gehäuse 10 geführt. Dazu dienen vom Mantel des Schiebers 40 radial nach außen abstehende Nocken 42, die in Axialnuten 44 des Gehäuses 10 eingreifen.

Drehknopf 24 und Schieber 40 stehen mit in Umfangsrichtung sich erstreckenden Rampen 46 in Anlage. Es sind vier im Quadranten angeordnete Rampen 46 vorgesehen, die mit gleicher Steigung proportional zum Umfangswinkel ansteigen und an stufenförmigen axialen Rücksprüngen ineinander übergehen. Durch Drehen des Drehknopfes 24 wird der Schieber 40 axial verstellt.

Zwischen Schieber 40 und Anstechnadel 34 ist eine Schraubendruckfeder 48 eingespannt. Die Schraubendruckfeder liegt um einen mittigen, zapfenförmigen Ansatz 50 an der der Membran 36 abgewandten Außenseite der Anstechnadel 34 und um einen mittigen, axialen Stößel 52 an der Innenseite des Schiebers 40 herum. Ansatz 50 und Stößel 52 haben ebene Stirnflächen, die einander mit geringem Abstand gegenüberliegen. Vor dem Anstechen ist also der Schieber 40 mit der Schraubendruckfeder 48 von der Anstechnadel 34 abgestellt.

Die Membran 36 begrenzt einen Arbeitsraum 54 stromab von dem Ventilsitz 38 des Druckregelventils. Der Arbeitsraum 54 hat eine seitliche Auslaßöffnung 56, vor der eine ringförmige elastische Manschette 58 liegt. Die Manschette 58 hat die Funktion eines Rückschlagventils. Sie verhindert, daß Flüssigkeit in den Einsatz gelangt.

Zum Anstechen der CO₂-Patrone 14 wird die Grifflasche 30 hochgebogen und der Drehknopf 24 um ca. 90° gedreht. Der Schieber 40 wird gegen die Kraft der Schraubendruckfeder 48 axial nach innen verstellt. Sein Stößel 52 kommt mit dem Ansatz 50 der Anstechnadel 34 Stirnfläche gegen Stirnfläche in bündige Anlage. Die Anstechnadel 34 wird unter elastischer Verformung der Membran 36 axial nach innen verstellt. Sie nimmt unmittelbar vor dem Anstechen eine Dichtstellung an einer Dichtung 60 direkt hinter dem Ventilsitz 38 des Druckregelventils ein. Das Ventilglied hebt von dem Ventilsitz 38 ab. Nach dem Anstechen füllt sich ein sehr kleiner Ventilraum 62 vor dem Kopf der CO₂-Patrone 14 mit unter hohem Druck stehendem CO₂.

Nach vollendeter 90°-Drehung bzw. Überdrehung des Drehknopfs 24 springt der Schieber 40 unter der Kraft der Schraubendruckfeder 48 axial nach außen zurück. Die Anstechnadel 34 wird durch die elastische Rückverformung der Membran 36 ebenfalls axial zurückgestellt, das Druckregelventil geschlossen und eine kleine Menge von unter hohem Druck stehendem CO₂ in den Arbeitsraum 54 eingelassen. Das weitere Öffnen und Schließen des Druckregelventils wird durch ein Kräftegleichgewicht an der Membran 36 bestimmt, zu dem die elastischen Eigenschaften der Membran 36, die Federkonstante der Schraubendruckfeder 48 und der CO₂-Druck in dem Arbeitsraum 54 beitragen. Für den Druck des ausgegebenen CO₂ ist die Federkonstante der Schraubendruckfeder 48 bestimmend.

Gemeinhin wird der Benutzer die CO₂-Druckgasquelle aktivieren, wenn der Innendruck in dem Behälter soweit abgefallen ist, daß der Strahl der durch den Auslaufhahn austretenden Flüssigkeit zu schwach wird. Die CO₂-Druckgasquelle kann aber ohne weiteres auch schon vorher aktiviert werden, wenn der Innendruck in dem Behälter noch hoch ist. Eine Eindosierung von CO₂ in den Kopfraum des Behälters findet solange nicht statt, wie der hohe Innendruck auf der Manschette 58 vor der Auslaßöffnung 56 lastet.

Gemäß Fig. 2 bis Fig. 4 entfällt die Manschette 58. Stattdessen ist die CO₂-Druckgasquelle an einen um das Gehäuse 10 herumliegenden Druckbeutel 66 angeschlossen, der durch das ausgegebene CO₂ aufgeblasen wird.

Statt eines Auslaufhahns hat der Behälter einen integrierten Zapfhahn 68, der sich auf Oberbodenhöhe des Behälters an dessen Seitenwand befindet. Zu dem Zapfhahn 68 führt eine Steigleitung 70, die bis an den Unterboden des Behälters reicht. Die Steigleitung 70 hat Mantellöcher 72 nach Art einer Drainageleitung. Außen an dem Zapfhahn 68 ist ein Betätigungsteil 74 und ein Auslaufküken 76 mit einem Schlauchanschluß vorgesehen.

Bei Fig. 2 fungiert die CO₂-Druckgasquelle als Spundlochverschluß eines zum Befüllen des Behälters dienenden Spundlochs in der Mitte des Behälteroberbodens. Bei Fig. 3 sitzt die CO₂-Druckgasquelle in einer separaten seitlichen Öffnung des Behälteroberbodens, und bei Fig. 4 in einer Öffnung des Behälterunterbodens.

### Liste der Bezugszeichen

- 10: Gehäuse
- 12: Kammer
- 14: CO₂-Hochdruckpatrone
- 16: Dichtung an Patrone
- 18: Deckel
- 20: Kragen
- 22: Dichtung an Kragen
- 24: Drehknopf
- 26: Bund
- 28: Filmscharnier
- 30: Grifflasche
- 34: Anstechnadel
- 36: Membran
- 38: Ventilsitz
- 40: Schieber
- 42: Nocken
- 44: Axialnut
- 46: Rampe
- 48: Schraubendruckfeder
- 50: Ansatz
- 52: Stößel
- 54: Arbeitsraum
- 56: Auslaßöffnung
- 58: Manschette
- 60: Dichtung für Nadel
- 62: Ventilraum
- 66: Druckbeutel
- 68: Zapfhahn
- 70: Steigleitung
- 72: Mantelloch
- 74: Betätigungsteil
- 76: Auslaufküken

## Patentansprüche

1. Behälter, der mit Flüssigkeit befüllbar und druckdicht verschließbar und aus dem Flüssigkeit entnehmbar ist, mit einem Einsatz, der unter Abdichtung in einer Öffnung des Behälters festlegbar ist und eine CO₂-Hochdruckpatrone (14), ein Druckregelventil zum Ausgeben von CO₂ daraus und ein von außen zugängliches Stellglied aufweist, durch dessen Betätigung die CO₂-Hochdruckpatrone mit einer Anstechnadel (34) anstechbar ist, wobei das Stellglied ein Drehknopf (24) ist, der mit einem axial geführten Schieber (40) zusammenwirkt, mit dem die Anstechnadel (34) betätigbar ist, **dadurch gekennzeichnet, daß** der Drehknopf (24) axial abgefangen und drehbar gelagert ist, und daß der Drehknopf (24) und der Schieber (40) mit in Umfangsrichtung sich erstreckenden Rampen (46) in Anlage stehen.

2. Behälter nach Anspruch 1, **dadurch gekennzeichnet, daß** die Rampen (46) mit gleicher Steigung proportional zum Umfangswinkel ansteigen und an stufenförmigen axialen Rücksprüngen ineinander übergehen.

3. Behälter nach Anspruch 1 oder 2, **gekennzeichnet durch** vier im Quadranten angeordnete Rampen (46).

4. Behälter nach einem der Ansprüche 1 bis 3, **dadurch gekennzeichnet, daß** der Schieber (40) beim Anstechen der CO₂-Hochdruckpatrone (14) Stirnfläche gegen Stirnfläche mit der Anstechnadel (34) in bündige Anlage kommt.

5. Behälter nach einem der Ansprüche 1 bis 4, **dadurch gekennzeichnet, daß** die Anstechnadel (34) mit einem Ventilglied des Druckregelventils baulich vereinigt ist, das zwischen einer Dichtstellung und einer Durchlaßstellung an einem Ventilsitz (38) des Druckregelventils axial verstellbar ist.

6. Behälter nach einem der Ansprüche 1 bis 5, **dadurch gekennzeichnet, daß** das Druckregelventil eine seitliche Auslaßöffnung (56) hat, vor der eine ringförmige elastische Manschette (58) oder ein O-Ring mit Rückschlagfunktion liegt.

7. Behälter nach Anspruch 5 oder 6, **dadurch gekennzeichnet, daß** die Anstechnadel (34) unmittelbar vor dem Anstechen eine Dichtstellung direkt hinter dem Ventilsitz (38) des Druckregelventils einnimmt.

8. Behälter nach einem der Ansprüche 1 bis 7, **dadurch gekennzeichnet, daß** er eine dicht abgeschlossene Kammer (12) hat, in der die CO₂-Hochdruckpatrone (14) mit dem Kopf zu der Öffnung hin Paßsitz hat.

9. Behälter nach Anspruch 8, **dadurch gekennzeichnet, daß** die Kammer (12) mit einem bodenseitigen Deckel (18) verschlossen ist, der mit der Wand der Kammer (12) verschweißt oder verschraubt ist.

10. Behälter nach Anspruch 8 oder 9, **dadurch gekennzeichnet, daß** die CO₂-Hochdruckpatrone (14) an ihrem Hals geringen Durchmessers über den Umfang gegen die Wand der Kammer (12) abgedichtet ist.

11. Behälter nach einem der Ansprüche 1 bis 10, **dadurch gekennzeichnet, daß** der Einsatz eine obere Öffnung des Behälters einnimmt, und daß das CO₂ aus der CO₂-Hochdruckpatrone (14) in einen Kopfraum des Behälters oberhalb des Flüssigkeitspegels darin ausgebbar ist.

12. Behälter nach einem der Ansprüche 1 bis 11, **dadurch gekennzeichnet, daß** die Öffnung ein Spundloch ist, durch das der Behälter mit Flüssigkeit befüllbar ist, und daß der Einsatz als Spundlochverschluß fungiert.

13. Behälter nach einem der Ansprüche 1 bis 12, **dadurch gekennzeichnet, daß** an den Einsatz ein Druckbeutel (66) angeschlossen ist, der durch das ausgegebene CO₂ aufblasbar ist.

14. Behälter nach einem der Ansprüche 1 bis 13, **dadurch gekennzeichnet, daß** er unten einen Auslaufhahn hat.

15. Behälter nach einem der Ansprüche 1 bis 13, **dadurch gekennzeichnet, daß** er oben einen Zapfhahn (68) hat, zu dem eine Steigleitung (70) führt, die bis an den Boden des Behälters reicht.

16. Behälter nach Anspruch 15, **dadurch gekennzeichnet, daß** außen an dem Zapfhahn (68) ein Auslaufküken (76) mit einem Schlauchanschluß vorgesehen ist.

## Claims

1. Container, which can be filled with liquid and closed in pressure-tight condition, and from which liquid can be withdrawn, with an insert that can be fixed in sealed manner in an opening of the container and comprises a high-pressure CO₂ cartridge (14), a pressure-regulating valve for discharging CO₂ therefrom and a control element that is accessible from the outside and that can be actuated to pierce the high-pressure CO₂ cartridge with a piercing needle (34), whereby the control element is a rotary knob (24), which cooperates with an axially guided slide (40) for actuating the piercing needle (34), **characterized in that** the rotary knob (24) is mounted to rotate in axially fixed manner, and **in that** the rotary knob (24) and the slide (40) are in contact with ramps (46) extending in circumferential direction.

2. Container according to claim 1, **characterized in that** the ramps (46) rise with the same slope, in proportion to the circumferential angle, and merge into one another at step-like axial setbacks.

3. Container according to claim 1 or 2, **characterized by** four ramps (46) disposed in a square configuration.

4. Container according to one of claims 1 to 3, **characterized in that** the slide (40) comes into flush contact with the piercing needle (34) during piercing of the high-pressure CO₂ cartridge (14), such that end face is against end face.

5. Container according to one of claims 1 to 4, **characterized in that** the piercing needle (34) is structurally combined with a valve member of the pressure-regulating valve, which is axially shiftable between a sealing position and a let-through position at a valve seat (38) of the pressure-regulating valve.

6. Container according to one of claims 1 to 5, **characterized in that** the pressure-regulating valve has a lateral outlet opening (56), in front of which there is disposed an annular elastic sleeve (58) or an O-ring having non-return function.

7. Container according to claim 5 or 6, **characterized in that** the piercing needle (34) occupies a sealing position directly downstream from the valve seat (38) of the pressure-regulating valve just before piercing takes place.

8. Container according to one of claims 1 to 7, **characterized in that** it has a tightly sealed chamber (12), in which the high-pressure CO₂ cartridge (14) has a snug fit with the head towards the opening.

9. Container according to claim 8, **characterized in that** the chamber (12) is closed with a bottom cover (18), which is welded or bolted to the wall of the chamber (12).

10. A vessel according to claim 8 or 9, **characterized in that** the high-pressure CO₂ cartridge (14) is sealed against the wall of the chamber (12), around the circumference of its smaller diameter neck.

11. Container according to one of claims 1 to 10, **characterized in that** the insert occupies an upper opening of the container, and **in that** the CO₂ from the high-pressure CO₂ cartridge (14) can be discharged into a top space of the vessel above the liquid surface therein.

12. Container according to one of claims 1 to 11, **characterized in that** the opening is a bunghole, through which the container can be filled with liquid, and **in that** the insert functions as the bunghole closure.

13. Container according to one of claims 1 to 12, **characterized in that** a pressure bag (66), which can be inflated by the discharged CO₂, is connected to the insert.

14. Container according to one of claims 1 to 13, **characterized in that** it has an outlet tap at the bottom.

15. Container according to one of claims 1 to 13, **characterized in that** it has a top spigot (68), to which there leads a riser line (70) extending to the bottom of the container.

16. Container according to claim 15, **characterized in that** an outlet spout (76) together with a hose connection is provided on the outside of the spigot (68).

## Revendications

1. Récipient pouvant être rempli d'un liquide et fermé de manière étanche à la pression et duquel le liquide peut être retiré, avec un insert qui en étanchéifiant peut être fixé dans une ouverture du récipient et qui comprend une cartouche de CO₂ haute pression (14), une soupape de réglage de pression pour l'émission de CO₂ depuis cette cartouche et un actionneur accessible de l'extérieur, dont l'actionnement permet de percer la cartouche de CO₂ haute pression au moyen d'une aiguille de perçage (34), l'actionneur étant un bouton tournant (24) qui est associé à un coulisseau guidé de manière axiale (40), avec lequel l'aiguille de perçage (34) peut être actionnée, **caractérisé en ce que** le bouton tournant (24) est contrebuté de manière axiale et logé de manière rotative, et **en ce que** le bouton tournant (24) et le coulisseau (40) se tiennent en appui avec des rampes (46) s'étendant de manière circonférentielle.

2. Récipient selon la revendication 1, **caractérisé en ce que** les rampes (46) montent avec la même inclinaison de manière proportionnelle à l'angle circonférentiel et sont incorporées dans des creux axiaux en forme de marches.

3. Récipient selon la revendication 1 ou 2, **caractérisé** au moyen de quatre rampes (46) disposées en quadrant.

4. Récipient selon l'une des revendications 1 à 3, **caractérisé en ce que** le coulisseau (40), lors du perçage de la cartouche de CO₂ haute pression (14), vient en butée affleurante avec l'aiguille de perçage (34), face frontale contre face frontale.

5. Récipient selon l'une des revendications 1 à 4, **caractérisé en ce que** l'aiguille de perçage (34) est réunie sur le plan constructif à un élément de soupape de la soupape de réglage de pression, qui peut être déplacé de manière axiale entre une position d'étanchéité et une position de passage sur un siège de soupape (38) de la soupape de réglage de pression.

6. Récipient selon l'une des revendications 1 à 5, **caractérisé en ce que** la soupape de réglage de pression possède une ouverture latérale de passage (56), devant laquelle se trouve un manchon élastique annulaire (58) ou un joint torique avec une fonction anti-retour.

7. Récipient selon la revendication 5 ou 6, **caractérisé en ce que** l'aiguille de perçage (34), directement avant le perçage, adopte une position d'étanchéité directement derrière le siège de soupape (38) de la soupape de réglage de pression.

8. Récipient selon l'une des revendications 1 à 7, **caractérisé en ce qu'**il possède une réserve étanche (12) dans laquelle la cartouche de CO₂ haute pression (14) avec la tête dans le sens de l'ouverture a une embase d'ajustement.

9. Récipient selon la revendication 8, **caractérisé en ce que** la réserve (12) est fermée avec un couvercle (18) du côté du fond, qui est collé ou vissé à la paroi de la réserve (12).

10. Récipient selon la revendication 8 ou 9, **caractérisé en ce que** la cartouche de CO₂ haute pression (14) est fermée de manière étanche contre la paroi de la réserve (12) au niveau de la circonférence de son goulot d'un diamètre moins important.

11. Récipient selon l'une des revendications 1 à 10, **caractérisé en ce que** l'insert occupe une ouverture supérieure du récipient, et **en ce que** le CO₂ sortant de la cartouche de CO₂ haute pression (14) peut être remis à l'intérieur d'une zone de tête du récipient au-dessus du niveau de liquide.

12. Récipient selon l'une des revendications 1 à 11, **caractérisé en ce que** l'ouverture est un trou de bonde, au moyen duquel le récipient peut être rempli de liquide, et **en ce que** l'insert agit comme une fermeture du trou de bonde.

13. Récipient selon l'une des revendications 1 à 12, **caractérisé en ce qu'**au niveau de l'insert, un sac de pression (66) est raccordé, qui peut être gonflé au moyen du CO₂ émis.

14. Récipient selon l'une des revendications 1 à 13, **caractérisé en ce qu'**il possède en bas un robinet d'écoulement.

15. Récipient selon l'une des revendications 1 à 13, **caractérisé en ce qu'**il possède en haut un robinet de soutirage (68) relié par un conduit montant (70) descendant jusqu'au fond du récipient.

16. Récipient selon la revendication 15, **caractérisé en ce qu'**à l'extérieur du robinet de soutirage (68), un tournant d'écoulement (76) avec un embout de tuyauterie est prévu.
